# EUROPÄISCHE PATENTSCHRIFT

(11) **EP 3 782 745 B1**
(45) Veröffentlichungstag und Bekanntmachung des Hinweises auf die Patenterteilung: **01.06.2022**
(21) Anmeldenummer: 20191935.4
(22) Anmeldetag: 20.08.2020
(51) Int. Cl.: B21D 1/02, B21D 37/14

(54) **RICHTMASCHINE, WARTUNGSEINRICHTUNG UND VERFAHREN ZUM ZUGÄNGLICHMACHEN VON RICHTWALZEN FÜR DIE WARTUNG EINER RICHTMASCHINE**
STRAIGHTENING MACHINE, MAINTENANCE DEVICE AND METHOD FOR MAKING STRAIGHTENING ROLLS ACCESSIBLE FOR THE MAINTENANCE OF A STRAIGHTENING MACHINE
MACHINE À DRESSER, AGENCEMENT D'ENTRETIEN ET PROCÉDÉ PERMETTANT DE RENDRE LES ROULEAUX DE DRESSAGE ACCESSIBLES POUR L'ENTRETIEN D'UNE MACHINE À DRESSER

(30) Priorität: 23.08.2019 DE 102019122749
(43) Veröffentlichungstag der Anmeldung: 24.02.2021
(73) Patentinhaber: Kohler Maschinenbau GmbH, 77933 Lahr (DE)
(72) Erfinder: Hug, Lothar, 77948 Friesenheim (DE); Vögele, Daniel, 77978 Schuttertal (DE); Blust Dr., Markus, 77880 Sasbach (DE)
(74) Vertreter: Lemcke, Brommer & Partner Patentanwälte Partnerschaft mbB

(56) Entgegenhaltungen:
- EP-A1- 2 881 187
- EP-A1- 3 248 703
- WO-A2-2008/099126
- WO-A2-2009/043543

## Beschreibung

Die Erfindung betrifft ein System bestehend aus einer Richtmaschine mit Wartungseinrichtung, umfassend eine Richtmaschine zum Richten eines Metallbands oder von flächigen Metallteilen nach dem Oberbegriff des Anspruchs 1, sowie ein Verfahren zum Zugänglichmachen von Richtwalzen für die Wartung einer solchen Richtmaschine.

Eine Richtmaschine der vorliegenden Art enthält eine Anzahl von oberen Richtwalzen, die in einem oberen Walzenstuhl gelagert sind, und eine Anzahl von unteren Richtwalzen, die in einem unteren Walzenstuhl gelagert sind. Die oberen und unteren Richtwalzen sind so angeordnet, dass sie in einem Arbeitsbereich zwischen einem Einlauf und einem Auslauf der Richtmaschine einen Richtspalt bilden, um von oben und von unten auf das zu richtende Metallband oder Metallteil einzuwirken und dieses in einer Arbeitsrichtung vom Einlauf zum Auslauf durch die Richtmaschine zu führen.

Richtmaschinen der vorliegenden Art dienen dazu, Spannungen und Unebenheiten in Metallbändern oder Metallteilen zu beseitigen. Die oberen und unteren Richtwalzen sind hierfür entlang des Richtspalts solcherart versetzt zueinander angeordnet, dass das zu richtende Material an den Richtwalzen alternierend nach oben und nach unten umgebogen wird. Das Biegen erfolgt so, dass das Material zumindest an den ersten Richtwalzen über seine Streckgrenze hinaus gebogen wird, so dass unerwünschte Biegungen sowie Spannungen im Material möglichst vollständig beseitigt werden. Üblicherweise wird das Material an der ersten Richtwalze der Richtmaschine stark plastifiziert. An jeder weiteren Richtwalze wird das Material etwas weniger gebogen, und an der letzten Richtwalze wird das Material nicht mehr plastifiziert, d.h. nur noch elastisch verformt.

In der metallverarbeitenden Industrie werden oft Metallbänder verwendet, die als sogenannte Coils angeliefert und von dort zur Produktion abgewickelt werden. Durch das Aufwickeln des Bandmaterials zu Coils, sowie durch eventuelle vorherige thermische Behandlungen und dergleichen mehr entstehen Unebenheiten und Spannungen im Bandmaterial, die für die Weiterverarbeitung ungünstig sind. Daher werden Metallbänder in der Regel nach ihrem Abwickeln vom Coil durch den Richtspalt einer Richtmaschine der vorliegenden Art geleitet, den sie eben und spannungsfrei verlassen. Entsprechendes gilt für flächige Metallteile, die von unerwünschten Biegungen und Spannungen befreit werden sollen.

Zur Wartung einer Richtmaschine ist es von Zeit zu Zeit notwendig, die Richtwalzen von außen zugänglich zu machen, beispielsweise um sie zu inspizieren, von Verunreinigungen zu befreien oder gegebenenfalls auch auszutauschen. Da die Richtwalzen nicht nur im oberen und unteren Walzenstuhl gelagert sind, sondern auch an eine Antriebsvorrichtung gekoppelt sein müssen, und zudem in aller Regel mehrere Stützrollenpaare für jede Richtwalze vorhanden sind, um die im Betrieb auf die Richtwalzen wirkenden Kräfte aufzunehmen und eine Durchbiegung der Richtwalzen zu verhindern, ist es sehr aufwändig und zeitraubend, den oberen und/oder unteren Walzenstuhl aus der Richtmaschine auszubauen und auseinanderzunehmen, um die Richtwalzen zum Zwecke der anstehenden Wartungsarbeiten, die auch in einer reinen Inspektion bestehen können, zugänglich zu machen. Hinzu kommt, dass große Richtmaschinen mit Richtwalzen versehen sind, die jeweils mehrere hundert kg wiegen können und daher nicht ohne Hilfsmittel handhabbar sind.

Um die Richtwalzen einer Richtmaschine der vorliegenden Art zugänglich machen zu können, ohne die Walzenstühle ausbauen zu müssen, ist es beispielsweise aus der EP 2 190 603 B1 bekannt, die oberen Richtwalzen und die unteren Richtwalzen jeweils zusammen mit ihren Stützrollen und Stützrollenböcken auf einer oberen bzw. einer unteren Schieberplatte zu befestigen, mit der sie an einer Bedienseite der Richtmaschine quer zur Arbeitsrichtung aus dem Arbeitsbereich der Richtmaschine ausgefahren und in diesen wieder eingefahren werden können. Zu diesem Zweck befinden sich gegenüber der Bedienseite der Richtmaschine, an einer Antriebsseite derselben, Kupplungselemente zum Anund Abkuppeln von Antriebswellen der Antriebsvorrichtung an und von den Richtwalzen. Die Richtwalzen dieser bekannten Richtmaschine sind hierzu in einer Wechselkassette auf der jeweiligen Schieberplatte befestigt, die sowohl zur Bedienseite als auch zur Antriebsseite der Richtmaschine hin mit Lagerleisten versehen ist, in denen die Richtwalzen gelagert und gehalten sind.

Dieses bekannte Konzept, Richtwalzen einer Richtmaschine der vorliegenden Art mittels Schieberplatten an der Bedienseite der Richtmaschine herausfahren zu können, führt zu einer erheblich vereinfachten Zugänglichkeit der Richtwalzen, da lediglich der Richtspalt etwas geöffnet, Sicherungseinrichtungen der Schieberplatten bzw. der Walzenstühle gelöst und die jeweilige Schieberplatte aus dem Arbeitsbereich der Richtmaschine herausgezogen werden muss, um Zugang zu den Richtwalzen zu erhalten. Die Schieberplatten fungieren somit als Wartungseinrichtung für die Richtmaschine.

Vor allem bei Richtmaschinen mit Richtwalzen, die nicht mehr von Hand aus der Wechselkassette entnommen bzw. von der zughörigen Schieberplatte entfernt werden können, da sie ein entsprechendes Gewicht aufweisen, hat es sich allerdings herausgestellt, dass die Zugänglichkeit der oberen Richtwalzen eine zusätzliche Herausforderung darstellt. Denn wenn die oberen Richtwalzen zusammen mit der oberen Schieberplatte aus dem Arbeitsbereich der Richtmaschine herausgefahren werden, hängen die oberen Richtwalzen in ihren Lagern unterhalb der oberen Schieberplatte und können ohne zusätzliche Sicherung nicht von ihren Lagern gelöst werden. Auch das Entnehmen der oberen Richtwalzen ist erschwert, da sie wegen der sich darüber befindlichen Schieberplatte hierfür nicht ohne weiteres an einen Kran angehängt werden können, wie dies bei den unteren Richtwalzen, die naturgemäß über der unteren Schieberplatte liegen, der Fall ist.

Der Erfindung liegt daher die Aufgabe zugrunde, ein System bestehend aus einer Wartungseinrichtung und einer Richtmaschine der eingangs genannten Art, in der zumindest eine untere Schieberplatte zum Ausfahren der unteren Richtwalzen vorhanden ist, sowie ein Verfahren zum Zugänglichmachen von Richtwalzen für die Wartung einer Richtmaschine vorzuschlagen, wobei das vorgeschlagene System bzw. das Verfahren eine verbesserte Zugänglichkeit der oberen Richtwalzen gewährleistet.

Gelöst ist diese Aufgabe durch ein System mit den Merkmalen des Anspruchs 1 sowie durch ein Verfahren mit den Merkmalen des Anspruchs 9. Bevorzugte Ausgestaltungen des Systems finden sich in den Ansprüchen 2 bis 8; vorteilhafte Weiterbildungen des Verfahrens sind in den Ansprüchen 10 bis 12 niedergelegt.

Eine Richtmaschine aus dem System gemäß der vorliegenden Erfindung umfasst demnach, wie zunächst an sich bekannt, eine Anzahl von oberen Richtwalzen, die in einem oberen Walzenstuhl gelagert sind, eine Anzahl von unteren Richtwalzen, die in einem unteren Walzenstuhl gelagert sind, wobei die oberen und unteren Richtwalzen so angeordnet sind, dass sie zwischen einem Einlauf und einem Auslauf der Richtmaschine in einem Arbeitsbereich einen Richtspalt bilden, um von oben und von unten auf das zu richtende Metallband oder Metallteil einzuwirken und dieses in einer Arbeitsrichtung vom Einlauf zum Auslauf durch die Richtmaschine zu führen, und umfasst weiterhin eine untere Schieberplatte, mit der die unteren Richtwalzen an einer Bedienseite der Richtmaschine quer zur Arbeitsrichtung aus dem Arbeitsbereich der Richtmaschine ausgefahren und wieder eingefahren werden können. Eine obere Schieberplatte für die oberen Richtwalzen kann vorhanden sein; sie ist jedoch in vielen Fällen verzichtbar, da nach dem erfinderischen Konzept die oberen Richtwalzen zusammen mit den unteren Richtwalzen auf der unteren Schieberplatte aus dem Arbeitsbereich der Richtmaschine herausgefahren werden können. Hierzu ist erfindungsgemäß ein Wechselprisma als Wartungseinrichtung bzw. als Erweiterung der Wartungseinrichtung vorgesehen, das in den Richtspalt eingesetzt werden kann (in der Regel nachdem dieser aufgeweitet wurde) und das so ausgebildet ist, dass es dann bei einem Ausfahren der unteren Schieberplatte aus dem Arbeitsbereich auf den unteren Richtwalzen aufliegt, während die oberen Richtwalzen auf dem Wechselprisma aufliegen.

Die untere Schieberplatte kann also wahlweise, wie an sich aus dem Stand der Technik bekannt, mit den unteren Richtwalzen aus dem Arbeitsbereich der Richtmaschine ausgefahren und wieder in diesen eingefahren werden, oder aber gemäß der vorliegenden Erfindung, nach Einlegen des Wechselprismas in den Richtspalt, mit den unteren Richtwalzen, mit dem auf diesen aufliegenden Wechselprisma und mit den ihrerseits auf dem Wechselprisma aufliegenden oberen Richtwalzen aus dem Arbeitsbereich der Richtmaschine ausgefahren und wieder eingefahren werden. Mit der zweiten Alternative eines Ausfahrens der unteren Schieberplatte werden die oberen Richtwalzen zugänglich gemacht, und zwar vorteilhafterweise solcherart, dass die oberen Richtwalzen, in der ausgefahrenen Stellung der unteren Schieberplatte, von oben, insbesondere auch für einen Kran, zugänglich sind. Es ist dann nicht, wie dies im Stand der Technik der Fall ist, eine obere Schieberplatte vorhanden, die die oberen Richtwalzen nach oben überdecken und einen direkten Zugang von oben verhindern würde.

Das erfindungsgemäße Verfahren zum Zugänglichmachen von Richtwalzen für die Wartung einer Richtmaschine, die wie eben ausgeführt ausgestaltet ist, umfasst demnach das Anheben des oberen Walzenstuhls relativ zum unteren Walzenstuhl zum Aufweiten des Richtspalts (wobei es erfindungsgemäß nur auf die Relativbewegung ankommt, d.h. es könnte auch der untere Walzenstuhl abgesenkt werden), das Einlegen eines Wechselprismas in den aufgeweiteten Richtspalt, wobei das Wechselprisma vorzugsweise direkt, wahlweise aber auch indirekt auf die unteren Richtwalzen aufgelegt wird, das Lösen einer oberen Lagerleiste, in der die oberen Richtwalzen gelagert sind, vom oberen Walzenstuhl und das Ablegen der oberen Richtwalzen auf dem Wechselprisma (wobei dieser Verfahrensschritt zeitlich umgekehrt oder gleichzeitig durchgeführt werden kann), das Lösen einer unteren Lagerleiste, in der die unteren Richtwalzen gelagert sind, und/oder der unteren Schieberplatte vom unteren Walzenstuhl und das Herausziehen der unteren Schieberplatte mitsamt dem auf den unteren Richtwalzen aufliegenden Wechselprisma und den auf dem Wechselprisma aufliegenden oberen Richtwalzen aus dem Arbeitsbereich der Richtmaschine.

Die erfindungsgemäße Richtmaschine besitzt vorzugsweise, wie an sich bekannt, zumindest an der Bedienseite der Richtmaschine eine obere Lagerleiste, in der die oberen Richtwalzen gelagert sind, sowie eine untere Lagerleiste, in der die unteren Richtwalzen gelagert sind. Die oberen und unteren Lagerleiten sind direkt, oder vermittels einer Befestigung in einer Schieberplatte indirekt, lösbar im jeweiligen Walzenstuhl befestigt, um die unteren Richtwalzen, oder erfindungsgemäß wahlweise die unteren Richtwalzen zusammen mit den oberen Richtwalzen, mit der unteren Schieberplatte aus dem Arbeitsbereich der Richtmaschine herausfahren zu können.

Die untere Schieberplatte der erfindungsgemäßen Richtmaschine kann untere Stützrollenblöcke mit darin gelagerten Stützrollen tragen, auf denen die unteren Richtwalzen aufliegen und von denen die unteren Richtwalzen im Betrieb der Richtmaschine gestützt werden. Die untere Lagerleiste für die unteren Richtwalzen ist dann direkt oder indirekt an der unteren Schieberplatte befestigt, so dass bei einem Ausziehen der unteren Schieberplatte sowohl die Stützrollenböcke mit den darin gelagerten Stützrollen als auch die unteren Richtwalzen zusammen mit der unteren Schieberplatte aus dem Arbeitsbereich der Richtmaschine ausgefahren und wieder eingefahren werden. Es kann auch im Rahmen der vorliegenden Erfindung zumindest eine Wechselkassette vorgesehen sein, in der insbesondere die unteren Richtwalzen sitzen und die mit der unteren Schieberplatte ausgefahren und eingefahren werden kann.

Vorzugsweise ist eine Mitnehmervorrichtung zum Koppeln der oberen Lagerleiste mit der unteren Lagerleiste vorhanden. Diese Mitnehmervorrichtung kann sicherstellen, dass die obere Lagerleiste mit den darin gelagerten oberen Richtwalzen zusammen mit der unteren Lagerleiste, den unteren Richtwalzen und der unteren Schieberplatte aus dem Arbeitsbereich der Richtmaschine ausgefahren wird. Diese Mitnehmervorrichtung kann an der unteren Lagerleiste und/oder am Wechselprisma befestigt sein; letzteres auch, um das Wechselprisma zusätzlich an die untere und obere Lagerleiste zu koppeln. Vorzugsweise dienen an der Mitnehmervorrichtung angebrachte, schwenkbare Klemmlaschen zum Befestigen der oberen Lagerleiste.

Eine weitere bevorzugte Ausgestaltung der erfindungsgemäßen Richtmaschine besteht im Vorhandensein einer Halteleiste zum Anbringen an der oberen Lagerleiste, wobei die Halteleiste mit Aufnahme für die oberen Richtwalzen versehen ist, in denen die oberen Richtwalzen zumindest in einen axialen Freiheitsgrad fixiert werden können. Um beim Einfahren der oberen Richtwalzen ein Wiedereinkuppeln in Kupplungselemente einer Antriebsvorrichtung zu erleichtern, ist es vorteilhaft, wenn sich die Richtwalzen trotz ihrer axialen Fixierung in der Halteleiste um ihre Längsachse drehen können. Die Halteleiste stellt sicher, dass die oberen Richtwalzen zusammen mit der oberen Lagerleiste aus dem Arbeitsbereich der Richtmaschine ausgefahren werden und nicht etwa aus der Lagerleiste herausgezogen werden, da sie beispielsweise an ihrer gegenüberliegenden Stirnseite im Kupplungselement der Antriebsvorrichtung steckenbleiben. Darüber hinaus werden die Lager der oberen Richtwalzen in der oberen Lagerleiste durch die Halteleiste beim Ausfahren entlastet, da die Halteleiste einen Kraftfluss von der unteren Schieberplatte über die untere Lagerleiste, die Mitnehmervorrichtung und die obere Lagerleiste in die oberen Richtwalzen sicherstellt, wenn die untere Schieberplatte herausgezogen wird.

Das erfindungsgemäß vorhandene Wechselprisma besteht vorzugsweise im Wesentlichen aus einem Rahmen mit mindestens zwei, im Rahmen gehaltenen und/oder Teile des Rahmens bildenden Walzenauflageleisten. Um das Wechselprisma von Hand in den Richtspalt einlegen und aus diesem entnehmen zu können, ist es vorzugsweise aus Aluminium oder einem sonstigen Leichtmetall gefertigt.

Wenn die Halteleiste relativ zur oberen Lagerleiste, an der sie angebracht wird, in einem axialen Freiheitsgrad bewegt werden kann, beispielsweise durch Abdrückbolzen, kann die Halteleiste außerdem dazu verwendet werden, um die oberen Richtwalzen aus der oberen Lagerleiste zu drücken und wieder in diese hineinzuziehen.

Ein Ausführungsbeispiel für ein erfindungsgemäß ausgestaltetes System aus Richtmaschine und Wartungseinrichtung, anhand dessen auch ein Ausführungsbeispiel für ein erfindungsgemäßes Verfahren erläutert wird, wird im Folgenden anhand der beigefügten Zeichnungen beschrieben. Es zeigen:
- Figur 1: eine schematische Ansicht des Arbeitsbereichs einer erfindungsgemäß ausgestalteten Richtmaschine, von der Bedienseite;
- Figur 2: eine Ansicht wie Figur 1 in einem anderen Verfahrensstadium;
- Figur 3: eine isometrische Ansicht eines Beispiels für ein Wechselprisma;
- Figur 4: eine Ansicht wie Figur 1, in einem weiteren Verfahrensstadium;
- Figur 5: eine isometrische Ansicht eines Beispiels für eine Halteleiste;
- Figur 6: eine Ansicht wie Figur 1 in einem weiteren Verfahrensstadium;
- Figur 7: ein Ausschnitt aus einer Ansicht wie Figur 1 in einem weiteren Verfahrensstadium;
- Figur 8: eine isometrische Ansicht eines Teils der Richtmaschine aus Figur 1, mit ausgefahrener Schieberplatte;
- Figur 9: ein Detail aus Figur 8;
- Figur 10: das Detail aus Figur 9 in einem späteren Verfahrensstadium und aus einem anderen Betrachtungswinkel;
- Figur 11: das Detail aus Figur 9, in einem weiteren Verfahrensstadium;
- Figur 12: das Detail aus Figur 9 in einem weiteren Verfahrensstadium;
- Figur 13: das Detail aus Figur 9 in einem weiteren Verfahrensstadium.

Figur 1 zeigt in einer seitlichen Ansicht einen Ausschnitt mit dem Arbeitsbereich 4 einer Richtmaschine, die exemplarisch gemäß der vorliegenden Erfindung ausgestaltet ist. Die gleiche Ansicht findet sich in den Figuren 2, 4 und 6, in denen für die gleichen Elemente dieselben Bezugszeichen verwendet werden.

Die in diesen Figuren dargestellte Richtmaschine weist einen oberen Walzenstuhl 1 und einen unteren Walzenstuhl 2 auf, die in einem (hier nicht sichtbaren) Rahmen gehalten sind, wobei sich der obere Walzenstuhl 1 auf und ab bewegen kann, um einen Richtspalt 3 öffnen und schließen zu können. Oberhalb des Richtspalts 3 sind im vorliegenden Ausführungsbeispiel im oberen Walzenstuhl 1 sechs obere Richtwalzen 5 angeordnet, während unterhalb des Richtspalts 3 im unteren Walzenstuhl 2 insgesamt sieben untere Richtwalzen 6 vorhanden sind. Von den oberen und unteren Richtwalzen 5, 6 sind in diesen Darstellungen im Wesentlichen nur ihre zur Bedienseite hin weisenden, mit Axialkupplungselementen versehenen Stirnseiten zu sehen.

Die oberen und unteren Richtwalzen 5, 6 sind entlang des Richtspalts 3, also in einer Arbeitsrichtung 7 von einem Einlauf 8 bis zu einem Auslauf 9 des Arbeitsbereichs 4, solcherart versetzt zueinander angeordnet, dass ein Metallband (nicht dargestellt), das von den Richtwalzen 5, 6 vom Einlauf 8 zum Auslauf 9 transportiert wird, an den oberen und unteren Richtwalzen 5, 6 alternierend nach oben und nach unten umgebogen wird, um Spannungen und Unebenheiten im Material zu beseitigen.

Um hierbei ein Durchbiegen der oberen und unteren Richtwalzen 5, 6 zu verhindern, sind diese jeweils mit paarweise auf jede Richtwalze 5, 6 einwirkenden oberen Stützrollen 10 (von denen nur ein kleiner Teil zu sehen ist) bzw. unteren Stützrollen 11 im jeweiligen Walzenstuhl 1, 2 abgestützt.

Die Stützrollen 10, 11 sind in jeweiligen Stützrollenböcken gelagert, wobei hier nur für die unteren Stützrollen 11 die unteren Stützrollenböcke 14 sichtbar sind. Diese unteren Stützrollenböcke 14 sitzen auf einer unteren Schieberplatte 15, die quer zur Arbeitsrichtung 7, in den vorliegenden Abbildungen nach vorne, aus dem Arbeitsbereich 4 der Richtmaschine herausgezogen werden kann (vgl. Figur 8).

Die oberen Richtwalzen 5 sind unter anderem an der hier sichtbaren Bedienseite der Richtmaschine in einer oberen Lagerleiste 12 gelagert, während die unteren Richtwalzen 6 hier in einer unteren Lagerleiste 13 gelagert sind.

Die vorliegende Richtmaschine ist außer der unteren Schieberplatte 15 auch mit einer oberen Schieberplatte 16 ausgerüstet, die, von zwei oberen Schieberplattenstützen 17 abgestützt, aus dem Arbeitsbereich 4 der Richtmaschine herausgezogen werden kann. In entsprechender Weise wird auch die untere Schieberplatte 15 von zwei unteren Schieberplattenstützen 18 abgestützt, wenn sie aus dem Arbeitsbereich 4 der Richtmaschine herausgezogen wird. Je eine lösbare Sicherung 19 sichert die unteren und oberen Schieberplatten 15, 16 im Betrieb der Richtmaschine am jeweiligen Walzenstuhl 1, 2.

An der unteren Lagerleiste 13 ist am Einlauf 8 sowie auch am Auslauf 9 jeweils eine Mitnehmervorrichtung 20 angebracht, die mit schwenkbaren Klemmlaschen 21 ausgerüstet ist, welche zum Koppeln der oberen Lagerleiste 12 mit der unteren Lagerleiste 13 dienen.

In Figur 3 ist ein Ausführungsbeispiel für ein erfindungsgemäß vorhandenes bzw. verwendetes Wechselprisma 22 dargestellt. Dieses ist aus Aluminium gefertigt und besteht im Wesentlichen aus einem Rahmen 23, der wiederum zusammengesetzt ist aus zwei Seitenprofilen 24, 24' und drei diese verbindenden Walzenauflageleisten 25, 25', 25". Die Walzenauflageleisten 25 sind nach oben und nach unten mit Kerben 26 zur Aufnahme von Richtwalzen versehen, weswegen diese Kerben 26 an der Oberseite und an der Unterseite jeweils gegeneinander versetzt sind. Die Leichtbaukonstruktion des hier dargestellten Beispiels für ein Wechselprisma 22 ermöglicht, dass dieses von Hand und ohne weitere Hilfsmittel gehandhabt werden kann.

Figur 5 zeigt ein Ausführungsbeispiel für eine Halteleiste 27, die mit Aufnahmen 28 für die oberen Richtwalzen 5 (vgl. Figur 6) ausgestattet ist und zwei Abdrückbolzen 29 sowie drehbare Ankerscheiben 31 aufweist.

In den übrigen Figuren sind gleiche Teile jeweils mit identischen Bezugszeichen versehen, so dass insoweit auf die vorhergehende Beschreibung Bezug genommen werden kann.

Um die oberen Richtwalzen 5 des vorliegenden Ausführungsbeispiels einer Richtmaschine zu inspizieren und gegebenenfalls zu reinigen oder auszutauschen, muss erfindungsgemäß nicht die obere Schieberplatte 16 aus dem Arbeitsbereich 4 der Richtmaschine herausgezogen werden, sondern es kann nach dem folgenden Beispiel eines erfindungsgemäßen Verfahrens vorgegangen werden:
Figur 1 zeigt die Ausgangsposition, d.h. die Richtmaschine, dessen Arbeitsbereich 4 hier in einer Ansicht der Bedienseite dargestellt ist, ist in einem betriebsbereiten Zustand. Nach einem gegebenenfalls nötigen Ausfahren von Richtmaterial aus dem Richtspalt 3 wird zunächst, wie in Figur 2 gezeigt, der obere Walzenstuhl angehoben, um den Richtspalt 3 aufzuweiten. Danach wird das in Figur 3 dargestellte Wechselprisma händisch in den geöffneten Richtspalt 3 eingelegt und der obere Walzenstuhl 1 wieder so weit abgesenkt, bis die oberen Richtwalzen 5 auf dem Wechselprisma 22, genauer auf dessen Walzenauflageleisten 25 aufliegen. Gleichzeitig liegt das Wechselprisma 22 auf den unteren Richtwalzen 6 auf. Diese Situation zeigt Figur 4.

Die in Figur 5 dargestellte Halteleiste 27 wird, wie Figur 6 zeigt, mit ihren Aufnahmen 28 auf die stirnseitigen Enden der oberen Richtwalzen 5 aufgesteckt und die Abdrückbolzen 29 der Halteleiste 27 werden in dafür vorgesehene Gewindebohrungen 30 in der oberen Lagerleiste 12 eingedreht. Mittels drehbarer Ankerscheiben 31 werden die Abdrückbolzen 29 an der Halteleiste 27 gehalten. Durch Verdrehen der Ankerscheiben 31 kann diese Verbindung gelöst werden.

Wie sodann Figur 7 zeigt, werden nun die Klemmlaschen 21 der Mitnahmevorrichtung 20 verschwenkt und an der oberen Lagerleiste 12 befestigt, um diese mit der unteren Lagerleiste 13 zu koppeln, an der die Mitnehmervorrichtung 20 befestigt ist. Die unteren und oberen Lagerleisten 12, 13 sind somit durch die Mitnehmervorrichtung 20 aneinander fixiert, während die oberen Richtwalzen 5 mittels der Halteleiste 27 und deren Abdrückbolzen 29 an der oberen Lagerleiste 12 jedenfalls in einem axialen Freiheitsgrad (eine Rotation der oberen Richtwalzen 5 bleibt möglich) fixiert ist.

Nun wird die untere Schieberplatte 15, wie dies in Figur 8 dargestellt ist, abgestützt durch zwei untere Schieberplattenstützen 18, quer zur Arbeitsrichtung 7 aus dem Arbeitsbereich 4 der Richtmaschine herausgezogen. Die untere Schieberplatte 15 trägt, wie Figur 8 deutlich zeigt, die unteren Stützrollenböcke 14 mit den unteren Stützrollen 11 sowie die darauf aufliegenden unteren Richtwalzen 6, wobei die untere Lagerleiste 13 zusätzlich direkt mit der unteren Schieberplatte 15 verbunden ist. Mit dem Herausziehen der unteren Schieberplatte 15 werden somit die unteren Richtwalzen 6 aus dem Arbeitsbereich 4 der Richtmaschine ausgefahren.

Aufgrund der Kopplung der oberen Lagerleiste 12 mit der unteren Lagerleiste 13 über die Mitnehmervorrichtung 20, sowie aufgrund der axial formschlüssigen Fixierung der oberen Richtwalzen 5 an der Halteleiste 27 und somit auch an der oberen Lagerleiste 12, und letztlich auch aufgrund dessen, dass die oberen Richtwalzen 5 auf dem Wechselprisma 22 aufliegen, welches seinerseits auf den unteren Richtwalzen 6 aufliegt, werden mit dem Herausziehen der unteren Schieberplatte 15 gleichzeitig auch die oberen Richtwalzen 5 aus dem Arbeitsbereich 4 der Richtmaschine ausgefahren und hierbei gegebenenfalls an der Antriebsseite der Richtmaschine aus entsprechenden Kupplungselementen gelöst.

Wie anhand Figur 8 unmittelbar einleuchtet, sind die oberen Richtwalzen 5 direkt von oben zugänglich und können insbesondere inspiziert werden, ohne dass die obere Schieberplatte 16 hierbei stören würde. Auch ein Entnehmen einzelner oberer Richtwalzen 5 mit Hilfe eines Krans ist nach Durchführen der folgenden Verfahrensschritte leicht möglich:

Wie Figur 9 zeigt, werden die Abdrückbolzen 29 der Halteleiste 27 in die Gewindebohrungen 30 eingedreht, wodurch wegen der axial formschlüssigen Fixierung der oberen Richtwalzen 5 in den Aufnahmen 28 der Halteleiste 27 die oberen Richtwalzen 5 aus der oberen Lagerleiste 12 axial nach hinten herausgedrückt werden. Diese Situation zeigt Figur 10.

Danach werden die Ankerscheiben 31 gedreht und die Halteleiste 27 entfernt sowie die Klemmlaschen 21 der Mitnehmervorrichtung 20 gelöst, wonach sich die in Figur 11 dargestellte Situation ergibt. Die obere Lagerleiste 12 ist nun in Axialrichtung der oberen Richtwalzen 5 frei bewegbar, so dass sie nach vorne herausgezogen werden kann, vgl. Figur 12, und schließlich entfernt wird, vgl. Figur 13. Die oberen Richtwalzen 5 sind nun einzeln von oben frei entnehmbar und können insbesondere mittels eines Krans herausgehoben werden, um sie beispielsweise ersetzen zu können.

Um die Richtmaschine wieder betriebsfertig zu machen, müssen die beschriebenen Verfahrensschritte ganz einfach nur in umgekehrter Reihenfolge durchgeführt werden.

Um die unteren Richtwalzen 6 zugänglich zu machen, verbleiben die oberen Richtwalzen 5 im oberen Walzenstuhl 1, und die untere Schieberplatte 15 wird in der herkömmlichen Art und Weise aus dem Arbeitsbereich 4 herausgezogen.

## Patentansprüche

1. System bestehend aus einer Richtmaschine mit Wartungseinrichtung, umfassend eine Richtmaschine zum Richten eines Metallbands oder von flächigen Metallteilen,
mit einer Anzahl von oberen Richtwalzen (5) in einem oberen Walzenstuhl (1) und einer Anzahl von unteren Richtwalzen (6) in einem unteren Walzenstuhl (2),
wobei die oberen und unteren Richtwalzen (5,6) so angeordnet sind, dass sie zwischen einem Einlauf (8) und einem Auslauf (9) der Richtmaschine in einem Arbeitsbereich (4) einen Richtspalt (3) bilden, um von oben und von unten auf das zu richtende Metallband oder Metallteil einzuwirken und dieses in einer Arbeitsrichtung (7) vom Einlauf (8) zum Auslauf (9) durch die Richtmaschine zu führen,
und mit einer unteren Schieberplatte (15), mit der die unteren Richtwalzen (6) an einer Bedienseite der Richtmaschine quer zur Arbeitsrichtung (7) aus dem Arbeitsbereich (4) der Richtmaschine ausgefahren und wieder eingefahren werden können,
**dadurch gekennzeichnet,**
**dass** als Wartungseinrichtung ein Wechselprisma (22) zum Einsetzen in den Richtspalt (3) vorgesehen ist, das so ausgebildet ist, dass es bei einem Ausfahren der unteren Schieberplatte (15) aus dem Arbeitsbereich (4) auf den unteren Richtwalzen (6) aufliegen kann und gleichzeitig die oberen Richtwalzen (5) auf dem Wechselprisma (22) aufliegen können.

2. System nach Anspruch 1,
**dadurch gekennzeichnet,**
**dass** die oberen Richtwalzen (5) zumindest an der Bedienseite der Richtmaschine in einer oberen Lagerleiste (12) und die unteren Richtwalzen (6) zumindest an der Bedienseite der Richtmaschine in einer unteren Lagerleiste (13) gelagert sind, wobei die oberen und unteren Lagerleisten (12, 13) lösbar im jeweiligen Walzenstuhl (1, 2) befestigt sind.

3. System nach einem der Ansprüche 1 oder 2,
**dadurch gekennzeichnet,**
**dass** an der unteren Schieberplatte (15) untere Stützrollenböcke (14) mit darin gelagerten unteren Stützrollen (11) befestigt sind, auf denen die unteren Richtwalzen (6) aufliegen.

4. System nach einem der Ansprüche 2 oder 3,
**dadurch gekennzeichnet,**
**dass** die untere Lagerleiste (13) direkt oder indirekt an der unteren Schieberplatte (15) befestigt ist.

5. System nach einem der Ansprüche 2 bis 4,
**dadurch gekennzeichnet,**
**dass** eine Mitnehmervorrichtung (20) zum Koppeln der oberen Lagerleiste (12) mit der unteren Lagerleiste (13) vorhanden ist, wobei die Mitnehmervorrichtung (20) insbesondere an der unteren Lagerleiste (13), an der unteren Schieberplatte (15) und/oder am Wechselprisma (22) befestigt ist.

6. System nach Anspruch 5,
**dadurch gekennzeichnet,**
**dass** die Mitnehmervorrichtung (20) schwenkbare Klemmlaschen (21) zum Befestigen an der oberen Lagerleiste (12) aufweist.

7. System nach mindestens einem der Ansprüche 2 bis 6,
**dadurch gekennzeichnet,**
**dass** eine Halteleiste (27) zum Anbringen an der oberen Lagerleiste (12) vorhanden ist, wobei die Halteleiste (27) mit Aufnahmen (28) für die oberen Richtwalzen (5) versehen ist, um die oberen Richtwalzen (5) zumindest in einem axialen Freiheitsgrad zu fixieren.

8. System nach mindestens einem der Ansprüche 1 bis 7,
**dadurch gekennzeichnet,**
**dass** das Wechselprisma (22) im Wesentlichen aus einem Rahmen (23) mit mindestens zwei, im Rahmen (23) gehaltenen und/oder Teile des Rahmens bildenden Walzenauflageleisten (25, 25', 25") besteht.

9. Verfahren zum Zugänglichmachen von Richtwalzen für die Wartung einer Richtmaschine mit einer Anzahl von oberen Richtwalzen (5) in einem oberen Walzenstuhl (1) und einer Anzahl von unteren Richtwalzen (6) in einem unteren Walzenstuhl (2), wobei die oberen und unteren Richtwalzen (5, 6) so angeordnet sind, dass sie zwischen einem Einlauf (8) und einem Auslauf (9) der Richtmaschine in einem Arbeitsbereich (4) einen Richtspalt (3) bilden, um von oben und von unten auf das zu richtende Metallband oder Metallteil einzuwirken und dieses in einer Arbeitsrichtung (7) vom Einlauf (8) zum Auslauf (9) durch die Richtmaschine zu führen, und mit einer unteren Schieberplatte (15), mit der die unteren Richtwalzen (6) an einer Bedienseite der Richtmaschine quer zur Arbeitsrichtung (7) der Richtmaschine aus dem Arbeitsbereich (4) ausgefahren und wieder eingefahren werden können, wobei die oberen Richtwalzen (5) zumindest an der Bedienseite der Richtmaschine in einer oberen Lagerleiste (12) und die unteren Richtwalzen (6) zumindest an der Bedienseite der Richtmaschine in einer unteren Lagerleiste (13) gelagert sind und die oberen und unteren Lagerleisten (12, 13) lösbar direkt oder indirekt im jeweiligen Walzenstuhl (1, 2) befestigt sind, insbesondere unter Verwendung eines Systems nach mindestens einem der Ansprüche 1 bis 8, wobei das Verfahren die folgenden Verfahrensschritte aufweist:
- Anheben des oberen Walzenstuhls (1) und/oder Absenken des unteren Walzenstuhls (2) zum Aufweiten des Richtspalts (3),
- Einlegen eines Wechselprismas (22) in den aufgeweiteten Richtspalt (3), indem es direkt oder indirekt auf die unteren Richtwalzen (6) aufgelegt wird,
- Lösen der oberen Lagerleiste (12) vom oberen Walzenstuhl (1) und Ablegen der oberen Richtwalzen (5) auf dem Wechselprisma (22),
- Lösen der unteren Lagerleiste (13) und/oder der unteren Schieberplatte (15) vom unteren Walzenstuhl (2),
- Herausziehen der unteren Schieberplatte (15) mitsamt dem auf den unteren Richtwalzen (6) aufliegenden Wechselprisma (22) und den auf dem Wechselprisma (22) aufliegenden oberen Richtwalzen (5) aus dem Arbeitsbereich (4) der Richtmaschine.

10. Verfahren nach Anspruch 9, wobei vor dem Herausziehen der unteren Schieberplatte (15) die obere Lagerleiste (12) mit der unteren Lagerleiste (13) gekoppelt wird, um zu gewährleisten, dass die obere Lagerleiste (12) mit den oberen Richtwalzen (5) zusammen mit der unteren Lagerleiste (13), den unteren Richtwalzen (6) und der unteren Schieberplatte (15) aus dem Arbeitsbereich (4) der Richtmaschine herausgezogen wird.

11. Verfahren nach einem der Ansprüche 9 oder 10, wobei nach dem Herausziehen der unteren Schieberplatte (15) die oberen Richtwalzen (5) von der oberen Lagerleiste (12) gelöst werden, um einzelne Richtwalzen (5) entnehmen zu können.

12. Verfahren nach Anspruch 11, wobei das Lösen der oberen Richtwalzen (5) von der oberen Lagerleiste (12) mit Hilfe einer Halteleiste (27) erfolgt, die mit Aufnahmen (28) für die oberen Richtwalzen (5) versehen ist, in denen die oberen Richtwalzen (5) zumindest in einem axialen Freiheitsgrad fixiert werden, wobei die Halteleiste (27) relativ zur oberen Lagerleiste (12) in einem axialen Freiheitsgrad bewegt wird, um die oberen Richtwalzen (5) aus der oberen Lagerleiste (12) zu lösen.

## Claims

1. System consisting of a straightening machine with maintenance device, comprising a straightening machine for straightening a metal strip or planar metal parts,
having a number of upper straightening rolls (5) in an upper roll mill (1) and a number of lower straightening rolls (6) in a lower roll mill (2),
wherein the upper and lower straightening rolls (5, 6) are arranged such that they form, in a working area (4), a straightening gap (3) between an infeed (8) and an outlet (9) of the straightening machine, in order to act from above and from below onto the metal strip or metal part to be straightened, and to guide this in a working direction (7) from the infeed (8) to the outlet (9)
through the straightening machine,
and having a lower slide plate (15) with which, at an operating side of the straightening machine, the lower straightening rolls (6) can be extended perpendicularly to the working direction (7) out of the working area (4) of the straightening machine and retracted again,
**characterised in that**
as a maintenance device is provided an alternating prism (22) for setting into the straightening gap (3), which is designed such that, it can rest on the lower straightening rolls (6) when the lower slide plate (15) is extended out of the working area (4), and at the same time the upper straightening rolls (6) can rest on the alternating prism (22).

2. System according to claim 1,
**characterised in that**
the upper straightening rolls (5) are mounted at least on the operating side of the straightening machine in an upper bearing bar (12) and the lower straightening rolls (6) are mounted at least on the operating side of the straightening machine in a lower bearing bar (13), wherein the upper and lower bearing bars (12, 13) are fastened releasably in the respective roll mill (1, 2).

3. System according to any of claims 1 or 2,
**characterised in that**
on the lower slide plate (15) are fastened lower support roll frames (14) with lower support rolls (11) mounted therein, on which the lower straightening rolls (6) rest.

4. System according to any of claims 2 or 3,
**characterised in that**
the lower bearing bar (13) is fastened directly or indirectly on the lower slide plate (15).

5. System according to any of claims 2 to 4,
**characterised in that**
an entrainment device (20) is present for coupling the upper bearing bar (12) to the lower bearing bar (13), wherein the entrainment device (20) is fastened particularly on the lower bearing bar (13), on the lower slide plate (15) and/or on the alternating prism (22).

6. System according to claim 5,
**characterised in that**
the entrainment device (20) has pivotable clamping tabs (21) for fastening to the upper bearing bar (12).

7. System according to at least one of claims 2 to 6,
**characterised in that**
a holding bar (27) is present for mounting to the upper bearing bar (12), wherein the holding bar (27) is equipped with cutouts (28) for the upper straightening rolls (5), in order to fix the upper straightening rolls (5) at least in an axial degree of freedom.

8. System according to at least one of claims 1 to 7,
**characterised in that**
the alternating prism (22) consists substantially of a frame (23) having at least two roll bearing bars (25, 25', 25") which are held in the frame (23) and/or form parts of the frame.

9. Method for making straightening rolls accessible for the maintenance of a straightening machine having a number of upper straightening rolls (5) in an upper roll mill (1) and a number of lower straightening rolls (6) in a lower roll mill (2) wherein the upper and lower straightening rolls (5, 6) are arranged such that they form, in a working area (4), a straightening gap (3) between an infeed (8) and an outlet (9) of the straightening machine, in order to act from above and from below onto the metal strip or metal part to be straightened, and to guide this through the straightening machine in a working direction (7) from the infeed (8) to the outlet (9), and having a lower slide plate (15) with which, the lower straightening rolls (6) at an operating side of the straightening machine can be extended perpendicularly to the working direction (7) of the straightening machine out of the working area (4) and retracted again, wherein the upper straightening rolls (5) are mounted at least on the operating side of the straightening machine in an upper bearing bar (12) and the lower straightening rolls (6) are mounted at least on the operating side of the straightening machine in a lower bearing bar (13) and the upper and lower bearing bars (12, 13) are fastened releasably directly or indirectly in the respective roll mill (1, 2), particularly using a system according to at least one of claims 1 to 8, wherein the method has the following method steps:
- raising the upper roll mill (1) and/or lowering the lower roll mill (2) for widening the straightening gap (3),
- laying an alternating prism (22) into the widened straightening gap (3) in that it is laid directly or indirectly onto the lower straightening rolls (6),
- releasing the upper bearing bar (12) from the upper roll mill (1) and laying the upper straightening rolls (5) on the alternating prism (22),
- releasing the lower bearing roll (13) and/or the lower slide plate (15) from the lower roll mill (2),
- drawing the lower slide plate (15), together with the alternating prism (22) resting on the lower straightening rolls (6) and the upper straightening rolls (5) resting on the alternating prism (22), out of the working area (4) of the straightening machine.

10. Method according to claim 9, wherein prior to drawing out the lower slide plate (15), the upper bearing bar (12) is coupled to the lower bearing bar (13) in order to guarantee that the upper bearing bar (12) having the upper straightening rolls (5) is drawn out of the working area (4) of the straightening machine together with the lower bearing bar (13), the lower straightening rolls (6) and the lower side plate (15).

11. Method according to any of claims 9 or 10, wherein after drawing out the lower slide plate (15), the upper straightening rolls (5) are released from the upper bearing bar (12) in order to be able to remove individual straightening rolls (5).

12. Method according to claim 11, wherein the releasing of the upper straightening rolls (5) from the upper bearing bar (12) is carried out with the aid of a holding bar (27) which is equipped with cutouts (28) for the upper straightening rolls (5), in which the upper straightening rolls (5) are fixed in at least in an axial degree of freedom, wherein the holding bar (27) is moved relative to the upper bearing bar (12) in an axial degree of freedom in order to release the upper straightening rolls (5) from the upper bearing bar (12).

## Revendications

1. Système consistant en une machine à dresser avec un dispositif d'entretien, comprenant une machine à dresser pour le dressage d'une bande métallique ou de pièces métalliques planes,
avec un certain nombre de rouleaux de dressage supérieurs (5) dans un support de rouleau supérieur (1) et un certain nombre de rouleaux de dressage inférieurs (6) dans un support de rouleau inférieur (2),
dans lequel les rouleaux de dressage supérieurs et inférieurs (5, 6) sont agencés de telle sorte qu'ils forment une fente de dressage (3) entre une entrée (8) et une sortie (9) de la machine de dressage dans une zone de travail (4), afin d'agir par le haut et par le bas sur la bande métallique ou la pièce métallique à dresser et de guider celle-ci dans une direction de travail (7) de l'entrée (8) vers la sortie (9)
à travers la machine de dressage,
et avec une plaque coulissante inférieure (15), avec laquelle les rouleaux de dressage inférieurs (6) peuvent être sortis de la zone de travail (4) de la machine de dressage et rentrés à nouveau sur un côté de service de la machine de dressage, transversalement à la direction de travail (7),
**caractérisé en ce que**
comme appareil d'entretien, un prisme interchangeable (22) est prévu pour être inséré dans la fente de dressage (3), lequel est réalisé de telle sorte qu'il peut reposer sur les rouleaux de dressage inférieurs (6) lors d'une sortie de la plaque coulissante inférieure (15) de la zone de travail (4) et que, simultanément, les rouleaux de dressage supérieurs (5) peuvent reposer sur le prisme interchangeable (22).

2. Système selon la revendication 1,
**caractérisé en ce que**
les rouleaux de dressage supérieurs (5) sont montés au moins sur le côté de service de la machine de dressage dans une baguette de palier supérieure (12) et les rouleaux de dressage inférieurs (6) sont montés au moins sur le côté de service de la machine de dressage dans une baguette de palier inférieure (13), dans lequel les baguettes de palier supérieures et inférieure (12, 13) sont fixées de manière amovible dans le support de rouleau respectif (1, 2).

3. Système selon l'une quelconque des revendications 1 ou 2,
**caractérisé en ce que**
des supports de rouleaux d'appui inférieurs (14) avec des rouleaux d'appui inférieurs (11) logés dans ceux-ci sont fixés sur la plaque coulissante inférieure (15), sur lesquels reposent les rouleaux de dressage inférieurs (6).

4. Système selon l'une quelconque des revendications 2 ou 3,
**caractérisé en ce que**
la baguette de palier inférieure (13) est fixée directement ou indirectement à la plaque coulissante inférieure (15).

5. Système selon l'une quelconque des revendications 2 à 4,
**caractérisé en ce que**
un dispositif d'entraînement (20) est prévu pour coupler la baguette de palier supérieure (12) à la baguette de palier inférieure (13), dans lequel le dispositif d'entraînement (20) est fixé en particulier à la baguette de palier inférieure (13), à la plaque coulissante inférieure (15) et/ou au prisme interchangeable (22).

6. Système selon la revendication 5,
**caractérisé en ce que**
le dispositif d'entraînement (20) présente des pattes de serrage (21) pivotantes pour la fixation sur la baguette de palier supérieure (12).

7. Système selon au moins l'une quelconque des revendications 2 à 6,
**caractérisé en ce que**
une baguette de retenue (27) destinée à être montée sur la baguette de palier supérieure (12) est prévue, dans lequel la baguette de retenue (27) est pourvue de logements (28) pour les rouleaux de dressage supérieurs (5), afin de fixer les rouleaux de dressage supérieurs (5) au moins dans un degré de liberté axial.

8. Système selon au moins l'une quelconque des revendications 1 à 7,
**caractérisé en ce que**
le prisme interchangeable (22) consiste sensiblement en un cadre (23) avec au moins deux baguettes d'appui de rouleau (25, 25', 25") maintenues dans le cadre (23) et/ou formant des parties du cadre.

9. Procédé pour rendre accessibles des rouleaux de dressage pour l'entretien d'une machine de dressage avec un certain nombre de rouleaux de dressage supérieurs (5) dans un support de rouleaux supérieur (1) et un certain nombre de rouleaux de dressage inférieurs (6) dans un support de rouleaux inférieur (2), dans lequel les rouleaux de dressage supérieurs et inférieurs (5, 6) sont agencés de telle manière, qu'ils forment une fente de dressage (3) entre une entrée (8) et une sortie (9) de la machine de dressage dans une zone de travail (4), afin d'agir par le haut et par le bas sur la bande métallique ou la pièce métallique à dresser et de guider celle-ci dans une direction de travail (7) de l'entrée (8) vers la sortie (9) à travers la machine de dressage, et avec une plaque coulissante inférieure (15), avec laquelle les rouleaux de dressage inférieurs (6) peuvent être sortis de la zone de travail (4) sur un côté de service de la machine de dressage transversalement à la direction de travail (7) de la machine de dressage et être à nouveau rentrés, dans lequel les rouleaux de dressage supérieurs (5) sont logés au moins du côté de service de la machine de dressage dans une baguette de palier supérieure (12) et les rouleaux de dressage inférieurs (6) sont logés au moins du côté de service de la machine de dressage dans une baguette de palier inférieure (13) et les baguettes de palier supérieures et inférieures (12, 13) sont fixées de manière amovible directement ou indirectement dans le support de rouleau respectif (1, 2), en particulier en utilisant un système selon au moins l'une quelconque des revendications 1 à 8, dans lequel le procédé présente les étapes de procédé suivantes :
- soulèvement du support de rouleau supérieur (1) et/ou abaissement du support de rouleau inférieur (2) pour élargir la fente de dressage (3),
- insertion d'un prisme interchangeable (22) dans la fente de dressage élargie (3), en le plaçant directement ou indirectement sur les rouleaux de dressage inférieurs (6),
- détachement de la baguette de support supérieure (12) du support de rouleau supérieur (1) et dépôt des rouleaux de dressage supérieurs (5) sur le prisme interchangeable (22),
- détachement de la baguette de palier inférieure (13) et/ou de la plaque coulissante inférieure (15) du support de rouleau inférieur (2),
- extraction de la plaque coulissante inférieure (15) conjointement avec le prisme interchangeable (22) reposant sur les rouleaux de dressage inférieurs (6) et les rouleaux de dressage supérieurs (5) reposant sur le prisme interchangeable (22) hors de la zone de travail (4) de la machine de dressage.

10. Procédé selon la revendication 9, dans lequel, avant l'extraction de la plaque coulissante inférieure (15), la baguette de support supérieure (12) est couplée à la baguette de support inférieure (13) pour garantir que la baguette de support supérieure (12) avec les rouleaux de dressage supérieurs (5) est extraite de la zone de travail (4) de la machine de dressage conjointement avec la baguette de support inférieure (13), les rouleaux de dressage inférieurs (6) et la plaque coulissante inférieure (15).

11. Procédé selon l'une quelconque des revendications 9 ou 10, dans lequel, après avoir retiré la plaque coulissante inférieure (15), les rouleaux de dressage supérieurs (5) sont détachés de la baguette de support supérieure (12) afin de pouvoir retirer des rouleaux de dressage individuels (5).

12. Procédé selon la revendication 11, dans lequel le détachement des rouleaux de dressage supérieurs (5) de la baguette de support supérieure (12) s'effectue à l'aide d'une baguette de retenue (27) qui est pourvue de logements (28) pour les rouleaux de dressage supérieurs (5), dans lesquels les rouleaux de dressage supérieurs (5) sont fixés au moins dans un degré de liberté axial, dans lequel la baguette de retenue (27) est déplacée par rapport à la baguette de support supérieure (12) dans un degré de liberté axial afin de détacher les rouleaux de dressage supérieurs (5) de la baguette de support supérieure (12).
